# EUROPÄISCHE PATENTSCHRIFT

(11) **EP 1 134 850 B1**
(45) Veröffentlichungstag und Bekanntmachung des Hinweises auf die Patenterteilung: **21.07.2004**
(21) Anmeldenummer: 01106290.8
(22) Anmeldetag: 15.03.2001
(51) Int. Cl.: H01R 13/518, H01R 31/06

(54) **Durchführungsadapter und Steckverbinder für einen Durchführungsadapter**
Adaptor and electrical connector for an adaptor
Adaptateur et connecteur pour un adaptateur

(30) Priorität: 17.03.2000 DE 10013346
(43) Veröffentlichungstag der Anmeldung: 19.09.2001
(73) Patentinhaber: Wieland Electric GmbH, 96052 Bamberg (DE)
(72) Erfinder: Burger, Michael, 96196 Trunstadt (DE)
(74) Vertreter: Tergau & Pohl Patentanwälte

(56) Entgegenhaltungen:
- DE-A- 19 826 453
- PATENT ABSTRACTS OF JAPAN vol. 015, no. 036 (E-1027), 29. Januar 1991 (1991-01-29) & JP 02 273476 A (FUJITSU LTD), 7. November 1990 (1990-11-07)

## Beschreibung

Die Erfindung betrifft einen Durchführungsadapter mit zumindest einem Steckverbinder, der ein Buchsenteil und ein Steckerteil umfasst, sowie mit einer eine Außenseite und eine Innenseite aufweisenden Grundplatte, die eine Ausnehmung für den Steckverbinder hat. Die Erfindung betrifft weiterhin einen Steckverbinder für den Durchführungsadapter mit einem Buchsenteil und einem Steckerteil.

Ein derartiger Durchführungsadapter ist aus der DE 198 26 453 A1 bekannt. Der Durchführungsadapter wird üblicherweise bei einem Schaltschrank eingesetzt, um eine im Schaltschrank eingebaute Komponente an eine externe elektrische Leitung anzuschließen. Der Durchführungsadapter dient also als Schnittstelle zwischen der Außenwelt und dem Innenleben des Schaltschranks und weist hierzu in der Regel mehrere Steckverbinder auf. Die Verwendung eines Steckverbinders ermöglicht dabei ein einfaches und sicheres Anschließen sowohl der externen Leitung als auch der internen Komponente. Sowohl die Leitung als auch die Komponente werden über insbesondere mehrpolige Systemstecker mit vordefinierter Belegung der einzelnen Pole oder Kontakte, am Steckverbinder angeschlossen. Und zwar werden sie einerseits am Buchsenteil, welches Kontaktbuchsen aufweist, und andererseits am Steckerteil, welches Kontaktstifte aufweist, angeschlossen.

Die DE 198 26 453 A1 befasst sich insbesondere mit der speziellen Ausbildung des Durchführungsadapters im Hinblick auf die Abdichtung gegenüber Feuchtigkeit und/oder Fremdkörpern, wie sie nach der Norm IEC 529 für den darin definierten Schutzgrad IP54 gefordert wird.
Aufgrund von sicherheitstechnischen Aspekten muss der Durchführungsadapter derart ausgebildet sein, dass eine Berührung mit einem unter Spannung stehenden Kontaktteil ausgeschlossen ist. Für den Steckverbinder mit dem Steckerteil bedeutet dies, dass dessen Kontaktstifte nicht unter Spannung stehen dürfen, solange sie zugänglich sind. Das Steckerteil darf - anders als das Buchsenteildaher nicht als Strom- oder Datenausgang sondern lediglich als Eingang vorgesehen sein.

Dem Schaltschrank werden in der Regel sowohl stromführende Leitungen zu- als auch abgeführt, d.h. der Schaltschrank leitet in einigen Fällen den ihm zugeführten Strom nach außen an weitere Komponenten weiter, beispielsweise an Maschinen oder nachgeordneten Schaltschränken. Der für den entsprechenden Schaltschrank vorgesehene Durchführungsadapter muss daher mit den Steckver bindem geeignet bestückt werden, um sicherzustellen, dass der Stromausgang aus dem Schaltschrank durch ein Buchsenteil eines Steckverbinders verwirklicht ist. Der spezielle Einsatzzweck des jeweiligen Schaltschranks und insbesondere seine innere Verdrahtung sowie seine externen Anschlüsse müssen daher bereits bei der Gestaltung und Herstellung des Durchführungsadapters berücksichtigt werden. Da dies je nach Schaltschranktyp unterschiedlich ist, ist ein vergleichsweise hoher Aufwand bei der Herstellung des Durchführungsadapters notwendig, und kurzfristige Änderungen in der Bestückung des Durchführungsadapters, insbesondere vor Ort bei der Montage am Schaltschrank, sind nur mit Aufwand möglich.

Der Erfindung liegt die Aufgabe zugrunde, einen kostengünstigen und flexibel einzusetzenden Durchführungsadapter zu ermöglichen.

Die Aufgabe wird gemäß der Erfindung gelöst durch einen elektrischen Durchführungsadapter mit zumindest einem Steckverbinder, der ein Buchsenteil und ein Steckerteil umfasst, und mit einer eine Außenseite und eine Innenseite aufweisenden Grundplatte, die eine Ausnehmung für den Steckverbinder hat, wobei der Steckverbinder in der Ausnehmung wahlweise derart befestigbar ist, dass entweder das Buchsenteil oder das Steckerteil von der Außenseite der Grundplatte zugänglich ist.

Die wahlweise also beidseitige Befestigung des Steckerteils in der Ausnehmung hat den entscheidenden Vorteil, dass unabhängig von der speziellen Anforderung, ob ein Stromausgang oder ein Stromeingang bei einem Schaltschrank bereitgestellt werden soll, der gleiche Steckverbinder herangezogen werden kann. Denn je nach Anforderung wird entweder das Buchsenteil oder das Steckerteil nach außen weisend angeordnet, um den sicherheitstechnischen Anforderungen Genüge zu leisten. Damit können spezielle, schaltschrankspezifische Anforderungen an den Durchführungsadapter schnell und flexibel berücksichtigt werden. Zudem ist die notwendige Teilevielfalt verringert, so dass der Durchführungsadapter kostengünstig hergestellt werden kann.

Gemäß einer besonders zweckdienlichen Ausgestaltung ist der Steckverbinder in der Ausnehmung mittels einer Rastverbindung verrastbar. Die Rastverbindung wird dabei von einem Raststeg und eine Rastausnehmung, in die der Raststeg greift, gebildet. Der Raststeg ist vorzugsweise an der Grundplatte und die Rastausnehmung am Steckverbinder angeformt. Die umgekehrte Anordnung, also die Anordnung des Raststegs am Steckverbinder und die der Rastausnehmung an der Grundplatte, ist gleichermaßen möglich.

Die Verrastbarkeit des Steckverbinders ermöglicht seine schnelle und einfache Befestigung in der Ausnehmung der Grundplatte. In Verbindung mit der Möglichkeit der beidseitigen Anordnung des Steckverbinders hat dies den bedeutenden Vorteil, dass die spezielle Gestaltung des Durchführungsadapters unmittelbar vor Ort direkt am Schaltschrank ohne großen Zeitaufwand ermöglicht ist. Dadurch können also individuelle Anforderungen schnell und problemlos verwirklicht werden, ohne zusätzliche Kosten zu verursachen.

Um eine sichere Befestigung des Steckverbinders in der Ausnehmung zu gewährleisten, arretiert die Rastverbindung den Steckverbinder gleichzeitig in und entgegen seiner Einschubrichtung. Diese beiden Richtungen sind zugleich die Steckrichtungen für Stecker zum Anschluss einer externen Leitungen von außen bzw. zum Anschluss einer im Schaltschrank angeordneten Komponente von innen. Damit wird also gewährleistet, dass der Steckverbinder auch beim Einstekken der Stecker unverrückbar fest sitzt. Hierzu sind die Rastausnehmung und der Raststeg - im Schnitt durch die Rastverbindung gesehen - vorzugsweise rechteckförmig ausgebildet.

In einer zweckdienlichen Ausgestaltung weist der Steckverbinder in der Mitte seiner Längsausdehnung die Rastausnehmung oder den Raststeg auf. Das Buchsenteil und das Steckerteil sind demnach symmetrisch zur Rastverbindung angeordnet, so dass der Steckverbinder in Relation zur Grundplatte immer gleich ausgerichtet ist, egal ob das Buchsenteil oder das Steckerteil nach außen zeigt. Infolge der mittigen Anordnung ist zur Gewährleistung dieser symmetrischen Ausrichtung zudem eine einzige Rastverbindung ausreichend. Alternativ zu der einzigen Rastverbindung können auch entlang des Steckverbinders mehrere Rastverbindungen vorgesehen sein, beispielsweise eine am Buchsenteil und eine am Steckerteil.

Vorzugsweise erstreckt sich von der Innenseite ausgehend und etwa senkrecht zur Grundplatte ein Haltesteg, der eine seitliche Begrenzung der Ausnehmung bildet und endseitig den Raststeg oder die Rastausnehmung aufweist. Der Haltesteg ist dabei vorzugsweise flexibel ausgebildet. Beim Einschieben des Steckverbinders in die Ausnehmung weicht der Haltesteg aus, und bei Erreichen der Endstellung des Steckverbinders schnappt der Raststeg in die entsprechende Rastausnehmung des Steckverbinders ein. Der Haltesteg führt also den Steckver binder in gewisser Weise und sorgt für einen sicheren Halt in der Ausnehmung.

Gemäß einer bevorzugten Ausführung weist der Steckverbinder zwei Gehäusehälften auf, die jeweils entweder das Buchsenteil oder das Steckerteil umfassen. Die zweiteilige Ausgestaltung ermöglicht eine einfache Herstellung des Steckverbinders, da einerseits zwei vergleichsweise geometrisch einfache Gehäuseteile hergestellt, insbesondere spritzgegossen werden können, und da andererseits eine schnelle und einfache Montage möglich ist.

Vorzugsweise sind für eine einfache Montage die beiden Gehäusehälften ineinander steckbar, wobei in ihrem Verbindungsbereich die Rastausnehmung oder der Raststeg gebildet ist. Die beiden Gehäusehälften werden bevorzugt fest miteinander verbunden, beispielsweise durch eine Rastverbindung.

Für die Ausbildung einer einfach herzustellenden Rastausnehmung verjüngt sich in einer vorteilhaften Ausführung die erste Gehäusehälfte an ihrem zur zweiten Gehäusehälfte orientierten Verbindungsende unter Ausbildung einer Stufe, wobei die Seitenflanke der Stufe eine Wand der Rastausnehmung bildet, und die Stufengrundseite als eine Anlagefläche für das Verbindungsende der zweiten Gehäusehälfte dient.

Zur Vollendung der Rastausnehmung weist vorzugsweise das Verbindungsende der zweiten Gehäusehälfte einen Anlagesteg auf, der im montierten Zustand auf der Anlagefläche der ersten Gehäusehälfte anliegt und einen Boden der Rastausnehmung bildet. An den Anlagesteg schließt sich ein Rasthaken an, der eine weitere Wand der Rastausnehmung bildet, und der zur Rastausnehmung hin schräg ansteigt. Diese Schräge sorgt beim Einstecken des Steckverbinders dafür, dass der am Haltesteg der Grundplatte angeformte Raststeg weggedrückt wird, bis die Rastausnehmung und der Raststeg übereinander liegen und der Raststeg in die Rastausnehmung einschnappt. Bei dieser speziellen zweiteiligen Ausführung des Steckverbinders wird die Rastausnehmung also durch das Zusammenspiel der beiden Gehäusehälften gebildet.

Gemäß einer weiteren bevorzugten Ausführung ist der Durchführungsadapter zumindest teilweise als Verteilerverbinder ausgebildet. Hierzu sind Kontakte ver schiedener Steckverbinder miteinander verbunden. Diese Verbindung erfolgt insbesondere über eine Brücke, die intern, also innerhalb des Schaltschranks, in die einzelnen miteinander zu verbindenen Steckverbinder gesteckt ist. Dadurch ist es beispielsweise möglich, von außen an den Steckverbinder eine stromführende Leitung anzuschließen und gleichzeitig über einen oder mehrere Steckverbinder einen externen Stromanschluss für Komponenten außerhalb des Schaltschranks bereitzustellen.

Die Aufgabe wird gemäß der Erfindung weiterhin gelöst durch einen Steckverbinder für einen solchen Durchführungsadapter, wobei der Steckverbinder ein Buchsenteil und ein Steckerteil aufweist und zur wahlweisen Befestigung in einer Grundplatte des Durchführungsadapters derart ausgebildet ist, dass entweder das Buchsenteil oder das Steckerteil von einer Außenseite der Grundplatte zugänglich ist.

Die im Hinblick auf den Durchführungsadapter erwähnten bevorzugten Ausführungsformen und Vorteile sind sinngemäß auf den Steckverbinder zu übertragen. Weitere bevorzugte Ausführungsformen sind den Unteransprüchen zu entnehmen.

Ausführungsbeispiele der Erfindung werden im Folgenden anhand der Zeichnung näher erläutert. Es zeigen jeweils in schematischen Darstellungen:
- Fig. 1: die Ansicht auf die Innenseite eines Durchführungsadapters,
- Fig. 2: den Durchführungsadapter mit Steckverbindern in einer Seitenansicht,
- Fig. 3: eine Ansicht auf die Außenseite des Durchführungsadapters,
- Fig. 4: einen Schnitt entlang der Linie IV-IV gemäß Fig. 2 durch zwei Steckver binder mit zur Außenseite des Durchführungsadapters orientierten Buchsenteilen,
- Fig. 5: eine Schnittansicht eines Steckverbinders mit zur Außenseite des Durchführungsadapters orientierten Steckerteilen, und
- Fig. 6: die Prinzipdarstellung einer Rastverbindung mit einem an einem Steckverbinder angeformten Raststeg

Gemäß den Ansichten der Fig. 1 bis 3 weist ein Durchführungsadapter 2 zwei Reihen von Steckverbindern 4 auf, die in einer Grundplatte 6 des Durchführungsadapters 2 gehalten sind. Der Durchführungsadapter 2 ist insbesondere für einen nicht dargestellten Schaltschrank vorgesehen, um in einfacher Weise externe Leitungen und Komponenten mit internen Komponenten des Schaltschranks zu verknüpfen. Der Durchführungsadapter 2 wird hierzu in eine Öffnung des Schaltschranks eingebracht und mit der Grundplatte 6 am Gehäuse des Schaltschranks befestigt. Hierzu sind an der Grundplatte 6 Befestigungslöcher 8 vorgesehen.

Die Grundplatte 6 weist eine Innenseite 10 und eine Außenseite 11 auf. Zum Anschluss einer externen Leitung wird diese dem Durchführungsadapter 2 von außen, also zur Außenseite 11, zugeführt. Von der Innenseite 10 aus werden die internen Komponenten angeschlossen. An der Innenseite 10 ist eine Wanne 12 angeformt, die sich senkrecht zur Flächenausdehnung der Grundplatte 6 erstreckt. Die Steckverbinder 4 sind innerhalb dieser Wanne 12 geführt.

Aus der Ansicht auf die Innenseite 10 gemäß Fig. 1 sowie aus der Ansicht auf die Außenseite 11 der Grundplatte 6 gemäß Fig. 3 ist zu entnehmen, dass die Steckverbinder 4 mehrpolig mit unterschiedlicher Polzahl, im Ausführungsbeispiel dreiund vierpolig, ausgestaltet sind. Die einzelnen Kontakte 16 der Steckverbinder sind durch Schlitze dargestellt. Die Steckverbinder 4 sind beidseitig zur Aufnahme insbesondere von Systemsteckern ausgebildet. Der Durchführungsadapter 2 möglicht daher sowohl von seiner Innenseite 10 als auch von seiner Außenseite 11 her den Anschluss mit Steckern, so dass ein schnelles und einfaches sowie sicheres Anschließen ermöglicht ist.

Zwischen den einzelnen Reihen von Steckverbindern 4 befindet sich ein Zwischenraum, der beispielsweise zum Beschriften benutzt werden kann. Auf der Innenseite 10 sind hierzu Beschriftungsfelder 20 vorgesehen. Zwischen den einzelnen Steckverbindern 4 sind Versteifungsrippen 21 für die Grundplatte 6 zu kennen.

Auf der Außenseite 11 weisen die Steckverbinder 4 einen umlaufenden Rand 22 auf, der insbesondere zum Abdichten der Steckverbindung gegenüber äußeren Einflüssen dient. Insbesondere werden zur Abdichtung gegenüber Feuchtigkeit und/oder Fremdkörpern zur Erfüllung des Schutzgrades IP 54 nach der Norm IEC 529 die Maßnahmen ergriffen, wie sie aus der DE 198 26 453 A1 bekannt sind.

Gemäß Fig. 2 ist der Durchführungsadapter 2 insbesondere als Verteilerverbinder 2A ausgebildet. Hierzu ist eine Brücke 23 vorgesehen, mit deren Hilfe einzelne Kontakte 16 mehrerer der Steckverbinder 4 miteinander verbunden werden. Die Brücke 23 verbindet die Steckverbinder 4 innerhalb des Schaltschranks. Gemäß der Fig. 2 dient der auf der rechten Seite dargestellte Steckverbinder 4 als Stromeingang E, dargestellt durch einen Pfeil. Die restlichen Steckverbinder 4 dienen dann als Stromausgang A, ebenfalls dargestellt durch Pfeile. Der den Stromeingang E bereitstellende Steckverbinder 4 muss aus sicherheitstechnischen Gründen zur Außenseite 11 hin ein Steckerteil 28A mit Kontaktstiften 30 und auf der gegenüberliegenden Seite ein Buchsenteil 28B mit Kontaktbuchsen 32 aufweisen (vgl. hierzu insbesondere Fig. 4). Die restlichen Steckverbinder 4 sind umgekehrt ausgebildet, weisen also zur Außenseite 11 hin orientiert jeweils ein Buchsenteil 28B und diesen gegenüberliegend jeweils ein Steckerteil 28A auf. Dementsprechend weist die Brücke 23 am den Stromeingang E repräsentierenten Steckverbinder 4 einen Stiftkontakt 23A und für die restlichen Steckverbinder 4 einen Buchsenkontakt 23B auf.

Anhand der Fig. 4 wird im Folgenden die spezielle Ausbildung des Durchführungsadapters 2 im Hinblick auf die Möglichkeit der beidseitigen Befestigung der einzelnen Steckverbinder 4 in der Grundplatte 6 näher erläutert. Gemäß dieser Figur ist der Steckverbinder 4 in einer Ausnehmung 24 der Grundplatte 6 eingefügt. Von der Grundplatte 6 sind Haltestege 26 angeformt, die die Ausnehmung 24 seitlich begrenzen und sich senkrecht von der Innenseite 10 erstrecken. Die Haltestege 26 bilden vorzugsweise einen um den Steckverbinder 4 umlaufenden Schacht, wobei eine Außenseite zugleich eine Wand der Wanne 12 ist.

Der Steckverbinder 4 ist zweiteilig aufgebaut, und zwar weist er ein Stecker teil 28A mit Kontaktstiften 30 sowie ein Buchsenteil 28B mit Kontaktbuchsen 32 auf. Die Kontaktstifte 30 und die Kontaktbuchsen 32 bilden die Kontakte 16 des Steckverbinders 4. Der Steckverbinder 4 hat zwei Gehäusehälften, und zwar eine erste Gehäusehälfte 34A und eine zweite Gehäusehälfte 34B. Die erste Gehäusehälfte 34A ist dem Steckerteil 28A und die zweite Gehäusehälfte 34B dem Buchsenteil 28B zugeordnet. Die beiden Gehäusehälften 34A,B sind mit ihren aufeinanderzu gerichteten Verbindungsenden 36A,B ineinander gesteckt. Die Verbindungsenden 36A,B bilden einen Verbindungsbereich.

In diesem Verbindungsbereich bilden die beiden Gehäusehälften 34A,B eine Rastausnehmung 38, in die zur Ausbildung einer Rastverbindung ein Raststeg 40 eingreift, welcher an den Haltestegen 26 endseitig angeformt ist. Zur Ausbildung der Rastausnehmung 38 verjüngt sich die erste Gehäusehälfte 34A endseitig unter Bildung einer Stufe, wobei die Seitenflanke 42 der Stufe als eine Wand der Rastausnehmung 38 und die Stufengrundseite als eine Anlagefläche 44 dient. An dieser liegt ein endseitiger Anlagesteg 46 der zweiten Gehäusehälfte 34B an, der den Boden der Rastausnehmung 38 bildet. An den Anlegesteg 46 schließt sich ein Rasthaken 48 an, der zur Rastausnehmung 38 hin schräg ansteigend ausgebildet ist. Die Rastausnehmung 38 befindet sich in etwa im Mittenbereich des Steckverbinders 4.

Der wesentliche Vorteil des Durchführungsadapters 2 mit dem Steckverbinder 4 ist darin zu sehen, dass der Steckverbinder 4 beidseitig in die Ausnehmung 24 eingebracht werden kann, so dass entweder das Buchsenteil 28B oder das Stekkerteil 28A zur Außenseite 11 orientiert ist. Infolge der Rastverbindung zwischen Steckverbinder 4 und Grundplatte 6 ist ein einfaches und schnelles Montieren der Steckverbinder in der Grundplatte 6 möglich. Dadurch kann schnell und ohne großen Aufwand auf die speziellen Anforderungen für den Durchführungsadapter 2 reagiert werden. Insbesondere wird dadurch die Einhaltung von Sicherheitsaspekten in einfacher Weise gewährleistet, welche verlangen, dass die Kontaktstifte 30 nicht unter Spannung stehen dürfen, solange sie zugänglich sind.

Da bei Schaltschränken über die unterschiedlichen Steckverbinder sowohl Stromein- als auch Stromausgänge bereitgestellt werden, muss die Bestückung des Durchführungsadapters 2 mit den Steckverbindern 4 an den jeweiligen Schaltschranktyp angepasst sein. Mit der beidseitigen Einsteckbarkeit des Steckverbinders 4 brauchen die speziellen Anforderungen bei der Herstellung der Grundplatte 6 sowie der einzelnen Verbindungsstecker 4 nicht berücksichtigt zu werden. Diese können daher in großer Anzahl für alle Einsatzzwecke hergestellt werden.

Gemäß Fig. 4 ist das Buchsenteil 28B zur Außenseite 11 hin orientiert. Bei der Montage des Steckverbinders 4 wird dieser hierzu von innen in die Ausnehmung 24 geschoben. Dabei werden aufgrund der schrägen Ausbildung des Rasthakens 48 die Haltestege 26 nach außen weggedrückt, bis der Steckverbinder 4 seine Endstellung erreicht hat und der Raststeg 40 in die Rastausnehmung 38 einschnappt und somit für eine sichere Befestigung des Steckverbinders 4 an der Grundplatte 6 sorgt. Die Einschubrichtung 54 ist in diesem Fall also auf die Innenseite 10 zu gerichtet.

Der in der rechten Bildhälfte von Fig. 5 dargestellte Steckverbinder 4 unterscheidet sich von den in Fig. 4 dargestellten Steckverbindern 4 im Wesentlichen dahingehend, dass nunmehr das Steckerteil 28A von der Außenseite 11 her zugänglich ist. Hierzu wird der Steckverbinder 4 von außen in die Ausnehmung 24 eingesteckt, bis der Raststeg 40 in die Rastausnehmung 38 einschnappt. Die Einschubrichtung 54 ist demnach entgegengesetzt zu der gemäß Fig. 4, also auf die Außenseite 11 zu gerichtet.

In der linken Bildhälfte von Fig. 5 ist eine noch unbelegte Ausnehmung 24 dargestellt.

Gemäß Fig. 6 ist die umgekehrte Anordnung von Raststeg 40 und Rastausnehmung 38 dargestellt, also die Anordnung der Rastausnehmung 38 an einem Haltesteg 26 und die Anordnung des Raststegs 40 am nur ausschnittsweise dargestellten Steckverbinder 4. Zur Ausbildung der Rastverbindung wird der Steckerbinder 4 bei diesem Prinzip grundsätzlich von innen in Richtung zur Innenseite 10 in die Ausnehmung 24 entlang der Einschubrichtung 54 eingeschoben, egal ob das Buchsenteil 28B oder das Steckerteil 28A zur Außenseite 11 hin gerichtet sein soll. Beim Einschieben des Steckverbinders 4 wird wiederum der Haltesteg 26 weggebogen, bis der Raststeg 40 in die Rastausnehmung 38 greift. Für einen einfachen Zusammenbau ist auch in diesem Fall der Steckverbinder 4 mit zwei Gehäusehälften 34A,34B versehen, wobei die erste Gehäusehälfte 34A dem Steckerteil 28A und die zweite Gehäusehälfte 34B dem Buchsenteil 28B zugeordnet ist. Der Raststeg 40 ist dabei an der zweiten Gehäusehälfte 34B angeformt, und der beispielhaft dargestellte Kontakt 16 ist durch die zweite Gehäusehälfte 34B hindurchgeführt.

### Bezugszeichenliste

- 2: Durchführungsadapter
- 4: Steckverbinder
- 6: Grundplatte
- 8: Befestigungslöcher
- 10: Innenseite
- 11: Außenseite
- 12: Wanne
- 16: Kontakt
- 20: Beschriftungsfelder
- 21: Versteifungsrippe
- 22: Rand
- 23: Brücke
- 24: Ausnehmung
- 26: Haltesteg
- 28A: Steckerteil
- 28B: Buchsenteil
- 30: Kontaktstift
- 32: Kontaktbuchse
- 34A,B: erste, zweite Gehäusehälfte
- 36A,B: Verbindungsende
- 38: Rastausnehmung
- 40: Raststeg
- 42: Seitenflanke
- 44: Anlagefläche
- 46: Anlagesteg
- 48: Rasthaken
- 50: Verteilerverbinder
- 54: Einschubrichtung

- A: Stromausgang
- E: Stromeingang

## Patentansprüche

1. Durchführungsadapter (2) mit zumindest einem Steckverbinder (4), der ein Buchsenteil (28B) und ein Steckerteil (28A)umfasst, und mit einer eine Außenseite (11) und eine Innenseite (10) aufweisenden Grundplatte (6), die eine Ausnehmung (24) für den Steckverbinder (4) hat,
**dadurch gekennzeichnet,**
**dass** der Steckverbinder (4) in der Ausnehmung (32) wahlweise derart befestigbar ist, dass entweder das Buchsenteil (28B) oder das Steckerteil (28A) von der Außenseite (14) der Grundplatte (6) zugänglich ist.

2. Durchführungsadapter (2) nach Anspruch 1,
**dadurch gekennzeichnet,**
**dass** der Steckverbinder (4) in der Ausnehmung (24) mittels einer durch einen Raststeg (40) und eine Rastausnehmung (38) gebildeten Rastverbindung ver rastbar ist.

3. Durchführungsadapter (2) nach Anspruch 2,
**dadurch gekennzeichnet,**
**dass** die Rastverbindung (38,40) den Steckverbinder (4) gleichzeitig in und entgegen der Einschubrichtung (54) des Steckverbinders (4) arretiert.

4. Durchführungsadapter (2) nach Anspruch 2 oder 3,
**dadurch gekennzeichnet,**
**dass** der Steckverbinder (4) in der Mitte seiner Längsausdehnung die Rastausnehmung (38) oder den Raststeg (40) aufweist.

5. Durchführungsadapter (2) nach einem der Ansprüche 2 bis 4,
**dadurch gekennzeichnet,**
**dass** sich von der Innenseite (10) und etwa senkrecht zur Grundplatte (6) ein Haltesteg (26) erstreckt, der eine seitliche Begrenzung der Ausnehmung (24) bildet und endseitig den Raststeg (40) oder die Rastausnehmung (38) aufweist.

6. Durchführungsadapter (2) nach einem der Ansprüche 2 bis 5,
**dadurch gekennzeichnet,**
**dass** der Steckverbinder (4) eine erste Gehäusehälfte (34A) und eine zweite Gehäusehälfte (34B) aufweist, die jeweils dem Steckerteil (28A) bzw. dem Buchsenteil (28B) zugeordnet sind.

7. Durchführungsadapter (2) nach Anspruch 6,
**dadurch gekennzeichnet,**
**dass** die beiden Gehäusehälften (34A,B) ineinander steckbar sind, wobei in ihrem Verbindungsbereich (36A,B) die Rastausnehmung (38) oder der Raststeg (40) gebildet ist.

8. Durchführungsadapter (2) nach Anspruch 6 oder 7,
**dadurch gekennzeichnet,**
**dass** sich die erste Gehäusehälfte (34A) an ihrem zur zweiten Gehäusehälf te (34B) orientierten Verbindungsende (36A) unter Ausbildung einer Stufe verjüngt, wobei die Seitenflanke (42) der Stufe eine Wand der Rastausnehmung (38) bildet, und die Stufengrundseite als eine Anlagefläche (44) für das Verbindungsende (36B) der zweiten Gehäusehälfte (34B) dient.

9. Durchführungsadapter (2) nach Anspruch 8,
**dadurch gekennzeichnet,**
**dass** das Verbindungsende (36B) der zweiten Gehäusehälfte (34B) einen Anlagesteg (46) aufweist, der einen Boden der Rastausnehmung (38) bildet, und an den sich ein Rasthaken (48) anschließt, der eine weitere Wand der Rastausnehmung (38) bildet und der zur Rastausnehmung (38) schräg ansteigt.

10. Durchführungsadapter (2) nach einem der vorhergehenden Ansprüche,
**dadurch gekennzeichnet,**
**dass** er zumindest teilweise als Verteilerverbinder (23) ausgebildet ist, und dass hierzu Kontakte (16) verschiedener Steckverbinder (4) miteinander verbunden sind.

11. Steckverbinder (4) für einen Durchführungsadapter (2) nach einem der vorhergehenden Ansprüche, mit einem Buchsenteil (28B) und einem Steckerteil (28A),
**dadurch gekennzeichnet,**
**dass** er zur wahlweisen Befestigung in einer Grundplatte (6) des Durchführungsadapters (2) derart ausgebildet ist, dass entweder das Buchsenteil (28A) oder das Steckerteil (28B) von einer Außenseite (14) der Grundplatte (6) zugänglich ist.

12. Steckverbinder nach Anspruch 11,
**dadurch gekennzeichnet,**
**dass** er zwei ineinander steckbare Gehäusehälften (34A,B) hat, die jeweils dem Steckerteil (28A) bzw. dem Buchsenteil (28B) zugeordnet sind, und dass im Verbindungsbereich (36A,B) der Gehäusehälften (34A,B) entweder ein Raststeg (40) oder eine Rastausnehmung (38) zur Verrastung mit der Grundplatte (6) gebildet ist.

## Claims

1. Bushing adapter (2) having at least one plug connector (4), which comprises a female part (28B) and a male part (28A), and having a base plate (6) which has an outer side (11) and an inner side (10) and has a recess (24) for the plug connector (4), **characterized in that** the plug connector (4) may optionally be fixed in the recess (24) such that either the female part (28B) or the male part (28A) is accessible from the outer side (14) of the base plate (6).

2. Bushing adapter (2) according to Claim 1,
**characterized in that** the plug connector (4) can be latched into the recess (24) by means of a latching connection formed by a latching web (40) and a latching recess (38).

3. Bushing adapter (2) according to Claim 2,
**characterized in that** the latching connection (38, 40) locks the plug connector (4) in place, at the same time, in and counter to the insertion direction (54) of the plug connector (4).

4. Bushing adapter (2) according to Claim 2 or 3, **characterized in that** the plug connector (4) has, in the centre of its longitudinal extent, the latching recess (38) or the latching web (40).

5. Bushing adapter (2) according to one of Claims 2 to 4, **characterized in that** a retaining web (26) extends from the inner side (10) and approximately perpendicular to the base plate (6), forms a lateral boundary for the recess (24) and has, at one end, the latching web (40) or the latching recess (38).

6. Bushing adapter (2) according to one of Claims 2 to 5, **characterized in that** the plug connector (4) has a first housing half (34A) and a second housing half (34B) which are each associated with the male part (28A) and the female part (28B), respectively.

7. Bushing adapter (2) according to Claim 6, **characterized in that** the two housing halves (34A,B) can be inserted one inside the other, the latching recess (38) or the latching web (40) being formed in the connecting region (36A, B) of said housing halves.

8. Bushing adapter (2) according to Claim 6 or 7, **characterized in that** the first housing half (34A) is tapered at its connecting end (36A), which is oriented toward the second housing half (34B), so as to form a step, the side flank (42) of the step forming one wall of the latching recess (38) and the step base side acting as a bearing face (44) for the connecting end (36B) of the second housing half (34B).

9. Bushing adapter (2) according to Claim 8, **characterized in that** the connecting end (36B) of the second housing half (34B) has a bearing web (46) which forms a floor for the latching recess (38) and which is adjoined by a latching hook (48) which forms a further wall of the latching recess (38) and rises obliquely with respect to the latching recess (38).

10. Bushing adapter (2) according to one of the preceding claims, **characterized in that** the adapter is at least partially in the form of a distribution connector (23), and **in that**, for this purpose, contacts (16) of different plug connectors (4) are connected to one another.

11. Plug connector (4) for a bushing adapter (2) according to one of the preceding claims, having a female part (28B) and a male part (28A), **characterized in that**, for the purpose of optionally fixing it in a base plate (6) of the bushing adapter (2), the connector is formed such that either the female part (28B) or the male part (28A) is accessible from an outer side (14) of the base plate (6).

12. Plug connector according to Claim 11, **characterized in that** the connector has two housing halves (34A, B) which can be inserted one inside the other and are each associated with the male part (28A) and the female part (28B), respectively, and **in that** either a latching web (40) or a latching recess (38) for latching it to the base plate (6) is formed in the connecting region (36A, B) of the housing halves (34A, B).

## Revendications

1. Adaptateur (2) équipé d'au moins un connecteur (4), qui comprend une partie de douille (28B) et une partie de fiche (28A), et d'un support (6) présentant un côté externe (11) et un côté interne (10), possédant un trou (32) pour le connecteur (4), **caractérisé en ce que** le connecteur (4) est fixé dans le trou (32) facultativement de sorte que soit la partie de douille (28B) soit la partie de fiche (28A) est accessible depuis le côté externe (14) du support (6).

2. Adaptateur (2) selon la revendication 1, **caractérisé en ce que** le connecteur (4) est encliqueté dans le trou (24) au moyen d'une connexion à encliquetage formée par une entretoise d'arrêt (40) et un trou d'arrêt (38).

3. Adaptateur (2) selon la revendication 2, **caractérisé en ce que** la connexion par encliquetage (38, 40) bloque le connecteur (4) simultanément dans le sens et dans le sens contraire de la direction d'enfichage (54) du connecteur (4).

4. Adaptateur (2) selon la revendication 2 ou 3, **caractérisé en ce que** le connecteur (4) présente le trou d'arrêt (38) ou l'entretoise d'arrêt (40) au milieu de sa longueur axiale.

5. Adaptateur (2) selon l'une des revendications 2 à 4, **caractérisé en ce qu'**une entretoise de retenue (26) fait saillie depuis le côté interne (10) et pratiquement verticalement au support (6), formant une limite latérale du trou (32) et présente à son extrémité l'entretoise d'arrêt (40) ou le trou d'arrêt (38).

6. Adaptateur (2) selon l'une des revendications 2 à 5, **caractérisé en ce que** le connecteur (4) présente une première moitié de boîtier (34A) et une seconde moitié de boîtier (34B), qui correspondent respectivement à la partie de fiche (28A) ou à la partie de douille (28B).

7. Adaptateur (2) selon la revendication 6, **caractérisé en ce que** les deux moitiés de boîtier (34A, B) sont encastrables l'une dans l'autre, dans lequel le trou d'arrêt (38) ou l'entretoise d'arrêt (40) est formé dans leur zone de connexion (36A, B).

8. Adaptateur (2) selon la revendication 6 ou 7, **caractérisé en ce que** la première moitié du boîtier (34A) se rétrécit à son extrémité de connexion (36A) orientée vers la seconde moitié de boîtier (34B) lors de la formation d'un gradin, dans lequel le flanc latéral (42) du gradin forme une paroi du trou d'arrêt (38), et la partie de fond du gradin sert de surface de contact (44) pour l'extrémité de connexion (36B) de la seconde moitié de boîtier (34B).

9. Adaptateur (2) selon la revendication 8, **caractérisé en ce que** l'extrémité de connexion (36B) de la seconde moitié de boîtier (34B) présente une entretoise de contact (46), qui forme le fond du trou d'arrêt (38), et auquel s'attache un crochet d'arrêt (48), qui forme une autre paroi du trou d'arrêt (38) et qui s'élève de façon inclinée vers le trou d'arrêt (38).

10. Adaptateur (2) selon l'une des revendications précédentes, **caractérisé en ce qu'**il est formé au moins en partie en tant que connecteur de répartition (23), et à cet effet des contacts (16) de différents connecteurs (4) sont reliés les uns aux autres.

11. Connecteur (4) pour un adaptateur (2) selon l'une des revendications précédentes, comprenant une partie de douille (28B) et une partie de fiche (28A), **caractérisé en ce qu'**il est formé en vue d'une fixation facultative dans un support (6) de l'adaptateur (2) de sorte que soit la partie de douille (28B) soit la partie de fiche (28A) est accessible depuis le côté externe (14) du support (6).

12. Connecteur selon la revendication 11, **caractérisé en ce qu'**il possède deux moitiés de boîtier (34A, B) encastrables l'une dans l'autre, qui correspondent respectivement à la partie de fiche (28A) ou à la partie de douille (28B), et que dans la zone de connexion (36A, B) des moitiés de boîtier (34A, B) soit une entretoise d'arrêt (40) soit un trou d'arrêt (38) est formé pour un encliquetage avec le support (6).
